# EUROPÄISCHE PATENTSCHRIFT

(11) **EP 0 259 736 B1**
(45) Veröffentlichungstag und Bekanntmachung des Hinweises auf die Patenterteilung: **08.04.1992**
(21) Anmeldenummer: 87112645.4
(22) Anmeldetag: 29.08.1987
(51) Int. Cl.: H01R 13/642

(54) **Steckdose für Rundstecker mit gleichem Kontaktbild**
Socket for a round plug showing a identical contact configuration
Prise de courant pour fiche circulaire à image de contact identique

(30) Priorität: 09.09.1986 DE 3630600
(43) Veröffentlichungstag der Anmeldung: 16.03.1988
(73) Patentinhaber: THYSSEN INDUSTRIE AG, 45128 Essen (DE)
(72) Erfinder: Schlesinger, Detlev, D-3527 Calden 4 (DE)

(56) Entgegenhaltungen:
- DE-C- 3 022 102
- DE-U- 7 534 513
- US-A- 3 287 031

## Beschreibung

Die Erfindung betrifft eine Steckdose für Rundstecker nach dem Oberbegriff des Patentanspruchs.

Die vorgegebenen Mittel zum Verhindern einer falschen Kupplung, wie z.B. Vorsprungs-Nutenführungen in verschiedenen Winkelstellungen zueinander werden angewandt, um bei einer Gehäusegröße und gleichem Kontaktbild der Rundsteckverbindung eine Unverwechselbarkeit zur Vermeidung von Fehlfunktionen zu erreichen.

Es ist bekannt, zur Erfüllung dieses Erfordernisses bei gleichbleibender Lage des Kontakteinsatzes zum Steckdosengehäuse entweder
a) eine Kodierung durch fünf verschiedene Winkelstellungen der Hauptführungsnut bei gleichbleibender Lage der Kodiernuten zum Gehäuse (z.B. Verteidigungsgerätenorm: VG 96912) oder
b) eine Kodierung durch sechs verschiedene Winkelstellungen von vier Kodiernuten bei gleichbleibender Lage der Hauptführungsnut zum Gehäuse (z.B. Verteidigungsgerätenorm: VG 95329)
vorzunehmen.

Während die Steckdosen und Rundstecker nach den vorgenannten Verteidigungsgerätenormen an sehr vielen Stellen verwendet werden und somit auch eine Serienfertigung gleichartiger Bauteile mit jeweils unveränderlichen Kodiermitteln sinnvoll ist, ist nach der Patentschrift US 3,287,031 vorgesehen, für spezielle Anwendungen bei kleinem Stückzahlbedarf im Gehäuse der Steckdose alle vom System her möglichen Führungsnuten anzubringen, diese Führungsnuten mit herausnehmbaren Füllstücken zu versehen, um dann bei der Montage durch gezieltes Herausnehmen bestimmter Füllstücke die jeweils gewünschte Kodierung der Rundsteckerverbindung vorzunehmen. Dadurch wird zwar die Lagerhaltung von Steckdosen und Rundsteckern vereinfacht, die Anforderungen bezüglich der Sorgfalt bei der Endmontage werden jedoch erheblich gesteigert.

Ausgangspunkt der Erfindung sind jedoch die als fertiges Teil unveränderlichen Steckdosen nach den vorgenannten Verteidigungsgerätenormen.

Für die Prüfung mit Kabelprüfgeräten von Kabeln mit Steckern nach den genannten VG-Normen ist es allerdings erforderlich, jeweils für jede Stecker-Kodierstellung eine Steckdose mit der zugehörigen Kodierung und den elektrischen Verbindungen zum Kabelprüfgerät bereitzustellen.

Es sind Z.B. bei Rundsteckverbindungen nach VG 96912 für 9 verschiedene Gehäusegrößen und 25 Kontaktbilder, bei wahlweiser Bestückung mit Buchsen oder Stiftkontakten, insgesamt 246 verschiedenen Steckergrößen möglich und somit auch 246 dazu passende Steckdosen zur Kabelprüfung erforderlich.

Bei den Rundsteckverbindungen nach VG 95 329 sind für 6 verschiedene Gehäusegrößen und 12 Kontaktbilder bei wahlweiser Bestückung mit Bunchsen oder Stiftkontakten insgesamt 144 verschiedene Stecker möglich und somit auch 144 dazu passende Steckdosen zur Kabelprüfung erforderlich.

Für die Prüfung von Kabeln mit derartigen Steckern ist die durch die Kodiermaßnahmen erreichte Verhinderung einer flaschen Kupplung jedoch nicht erforderlich, da nur die von den Kodierstellungen unabhängigen elektrischen Prüfungen, bestehend aus Durchgangsprüfung und Isolationsprüfung, durchgeführt werden, für die Prüfung der Kodierstellungen, d.h. die Lage der Führungs- bzw. Kodiervorsprünge an den Steckern, eine Sichtprüfung ausreichend ist.

Von daher liegt der Erfindung die Aufgabe zugrunde, für die Durchführung von Kabelprüfungen (Durchgangsprüfung und Isolationsprüfung) mit Rundsteckern, z.B. nach VG 96912 bzw. VG 95 329, die Zahl der Steckdosen zu verringern.

Diese Aufgabe wird bei gattungsgemäßen Steckdosen für Rundstecker mit gleichem Kontaktbild durch die kennzeichnenden Merkmale des Anspruchs 1 gelöst.

Die mit der Erfindung erzielten Vorteile bestehen insbesondere darin, daß für die Durchgangsprüfung und die Isolationsprüfung mit Hilfe von Kabelprüfgeräten und unter Verwendung von Adaptionen, bestehend aus einzelnen oder mehreren blockweise in Gehäuse zusammengefaßten Steckdosen und daran mitverbundener Prüfverkabelung und Anschlußmöglichkeit an das Kabelprüfgerät, statt eine der Anzahl der möglichen kodierten Stecker entsprechende Anzahl von kodierten Steckdosen nur noch eine stark reduzierte Anzahl von Steckdosen mit vereinfachter Anordnung der Kodier- und Führungsnuten erforderlich ist.
Mit Steckdosen gemäß der Erfindung sind für die genannten Prüfungen bei Kabeln mit Steckern nach
a) VG 96912 statt 246 Stück verschiedener Steckdosen nur noch 50 verschiedene Steckdosen und nach
b) VG 95329 statt 144 Stück verschiedener Steckdosen nur noch 24 verschiedene Steckdosen
erforderlich.

Die erreichte Verringerung der Anzahl der für die Kabelprüfung mit Kabelprüfgeräten erforderlichen Steckdosen und der dazugehörigen Prüfkabel führt zu wesentlichen Einsparungen an Kosten und an Platzbedarf, an Verkabelungsaufwand sowie Gewicht, welches insbesondere für die mobile Verwendung von Vorteil ist.

Ausführungsbeispiele der Erfindung sind in der Zeichnung dargestellt und werden im folgenden näher beschrieben.

Es zeigen
- Fig. 1: die Stirnansicht einer Steckdose mit einer breiten Nut im Bereich der möglichen Stellungen der Hauptführungsnut im Steckdosengehäuse, passend zu Steckern nach VG 96912,
- Fig. 2: die Stirnansichten N, A, B, C und D von Steckdosen nach VG 96912 mit den möglichen Stellungen der Hauptführungsnut im Steckdosengehäuse bei gleichbleibender Stellung der Kodierungsnuten im Gehäuse,
- Fig. 3: die Stirnansicht einer Steckdose mit breiten Nuten im Steckdosengehäuse im Bereich der möglichen Stellungen der Kodiernuten, passend zu Steckern nach VG 95329,
- Fig. 4: die Stirnansicht einer Steckdose nach VG 95329 mit den Eintragungen A, B, C,D für die veränderlichen Winkellagen von vier Kodierungsnuten im Steckdosengehäuse bei gleichbleibender Lage der Hauptführungsnut im Steckdosengehäuse.

In der Stirnansicht gemäß Fig. 1 ist in dem Steckdosengehäuse 1a ein Kontakteinsatz 2a befestigt, dessen Buchsen oder Stiftkontakte mit 3 bezeichnet sind. Auf dem untenliegenden Halbkreis der Innenwand des Steckdosengehäuses 1a sind vier Kodiernuten 4a angeordnet, deren gleichbleibende Winkelstellung zueinander mit den Winkelstellungen der Kodiernuten in den Stirnansichten N, A, B,C und D gemäß Fig. 2 übereinstimmt. Die Darstellungsmaßstäbe von Fig. 1 und Fig. 2 sind unterschiedlich.

Die Winkel β u. γ für die Winkelstellung der Kodiernuten zueinander und der Winkel α, unterschiedlich in den Stirnansichten N, A, B, C und D des Steckdosengehäuses 1a, welcher die möglichen Lagen der Hauptführungsnut 5 bestimmt, sind in einer (nicht dargestellten) Tabelle der VG 96912 enthalten.
Die im oberen Halbkreis des Steckdosengehäuses 1a von Fig. 1 dargestellte Nute 6 überdeckt die möglichen Lagen der Hauptführungsnut 5 von Fig. 2. Der Winkel δ₁ und die Lage der Nute 6 errechnet sich aus den Tabellenangeben für den Winkel α_{D} in der Stirnansicht D, vermindert um den Winkel α_{B} in der Stirnansicht B und für die Nute 6 beidseitig vergrößert um mindestens die halbe Breite b der Hauptführungsnut 5.
Ein mit der Steckdose gemäß der Nutenanordnung von Fig. 1 gekuppelter Stecker wird mit seinen Kodiervorsprüngen allseitig in den Kodiernuten 4a und mit der Rückenfläche seines Führungsvorsprungs in der Nut 6 geführt.

In der Stirnansicht gemäß Fig. 3 ist in dem Steckdosengehäuse 1b ein Kontakteinsatz 2b befestigt, dessen Buchsen oder Stiftkontakte mit 3 bezeichnet sind. Auf dem obenliegenden Halbkreis der Innenwand des Steckdosengehäuses 1b ist die bei Steckverbindungen nach VG 95329 eine in ihrer Lage unveränderliche Hauptführungsnut 5 dargestellt. Mit 8 bzw. 9 sind die breiten Nuten bezeichnet, welche die möglichen Lagen der Kodierungsnuten 4b gemäß Fig. 4 in den Sektoren A + B bzw. C + D einschließlich der zwischen den Sektoren A und B bzw. C und D liegenden, in der Zeichnung nicht zusätzlich bezeichneten Sektoren überdecken. Die in Fig. 4 dargestellten möglichen Lagen der Kondiernuten 4 b in den Sektoren A, B, C und D sind in einer (nicht dargestellten) Tabelle der VG 95329 enthalten.

Die Wirkel δ₂ u. δ₃ und die Lagen der Nuten 8, 9 errechnen sich aus den Tabellenangaben für die Sektoren A + B bzw. C + D einschließlich deren Zwischenräume und für die Nuten 8, 9 beidseitig vergrößert um mindestens die halbe Breite c der Kodiernut 4b.

Ein mit der Steckdose gemäß der Nutenordnung von Fig. 3 gekuppelter Stecker wird mit dem Führungsvorsprung allseitig in der Haupführungsnut 5 und mit den Rückenflächen der Kodierungsvorsprünge in den Nuten 8, 9 geführt.

## Patentansprüche

1. Steckdose für Rundstecker mit gleichem Kontaktbild, die jeweils im Einsteckbereich auf dem Umfang des Gehäuses des Rundsteckers für die Kodierung der Rundsteckverbindung einen Führungsvorsprung (5) und mehrere, vorzugsweise vier Kodiervorsprünge aufweisen, wobei mit gleichbleibender Lage der Kodiervorsprünge der einzige Führungsvorsprung (5) mehrere Stellungen (α_{N}, α_{A}, α_{B}, α_{C}, α_{D}) auf dem Umfang haben kann oder umgekehrt bei gleichbleibender Lage des einzigen Führungsvorsprungs die Kodiervorsprünge jeweils mehrere unterschiedliche Stellungen auf dem Umfang haben können und die vorgenannten Stellungen des Führungsvorsprungs (5) und der Kodiervorsprünge z.B. in Tabellen definiert sind, dadurch gekennzeichnet, daß die Steckdose im Einschraubbereich der Rundstecker an der Innenwand des Gehäuses (1a, 1b) mit verbreiterten Nuten (6 oder 8 und 9) versehen ist, deren Breiten jeweils so ausgeführt sind, daß sie den gesamten Bereich der möglichen Stellungen (α_{N}, α_{A}, α_{B}, α_{C}, α_{D}) des einzigen Führungsvorsprungs (5) oder die gesamten Bereiche der möglichen Stellungen der Kodiervorsprünge überdecken.

## Claims

1. Socket outlet for circular connectors of identical contact configuration, which in each case have one guide projection (5) and a plurality of, preferably four, polarizing projections in the insertion region on the periphery of the housing of the circular connector for polarization of the circular connection system, with the single guide projection (5) being able to have a plurality of positions (α_{N}, α_{A}, α_{B}, α_{C}, α_{D}) on the periphery while the position of the polarizing projections remains constant or, conversely, each of the polarizing projections being able to have a plurality of different positions on the periphery while the position of the single guide projection remains constant and with said positions of the guide projection (5) and of the polarizing projections being defined, e.g. in tables, characterized in that the socket outlet is provided in the screw-in region of the circular connectors on the inner wall of the housing (1a, 1b) with widened slots (6 or 8 and 9), whose widths are each designed so as to cover the entire range of possible positions (α_{N}, α_{A}, α_{B}, α_{C}, α_{D}) of the single guide projection (5) or the entire ranges of possible positions of the polarizing projections.

## Revendications

1. Prise de courant pour fiches rondes à configuration des contacts identique, qui comportent sur le pourtour de leur boîtier, dons la zone d'insertion, pour le codage du branchement de la fiche, un tenon (5) de guidage et plusieurs tenons de codage, avantageusement quatre, ce tenon (5) unique de guidage pouvant avoir sur la périphérie plusieurs positions (α_{N}, α_{A}, α_{B}, α_{C}, α_{D}) à position constante des tenons de codage, ou inversement, chacun des tenons de codage pouvant avoir plusieurs positions sur la périphérie, à position constante du tenon (5) unique de guidage, et ces positions du tenon (5) de guidage et des tenons de codage étant définies dans des tableaux par example, caractérisée en ce que cette prise de courant comporte dans la paroi intérieure de son boîtier (1a ; 1b), dans la zone d'insertion de la fiche ronde, des encoches (6 ou 8 et 9) élargies, dont la largeur est déterminée de façon qu'elles chevauchent la totalité du domaine des positions (α_{N}, α_{A}, α_{B}, α_{C}, α_{D}) possibles du tenon (5) unique de guidage ou bien la totalité du domaine des positions possibles des tenons de codage.
